# EUROPÄISCHE PATENTSCHRIFT

(11) **EP 0 310 536 B1**
(45) Veröffentlichungstag und Bekanntmachung des Hinweises auf die Patenterteilung: **10.04.1991**
(21) Anmeldenummer: 88710015.4
(22) Anmeldetag: 09.06.1988
(51) Int. Cl.: A44C 5/10

(54) **Gliederarmband**
Link bracelet
Bracelet à maillons

(30) Priorität: 30.09.1987 DE 3732920
(43) Veröffentlichungstag der Anmeldung: 05.04.1989
(73) Patentinhaber: Manufacture JAEGER-LECOULTRE S.A., CH-1347 Le Sentier (CH)
(72) Erfinder: Wild, Daniel, CH-1347 Le Sentier (CH)
(74) Vertreter: Klein, Thomas, Dipl.-Ing. (FH)

(56) Entgegenhaltungen:
- FR-A- 1 151 673
- FR-A- 2 060 787

## Beschreibung

Die Erfindung bezieht sich auf ein Gliederarmband, insbesondere Schmuck- oder Uhrarmband, mit mehreren, nebeneinander angeordneten Reihen von Einzelgliedern, die in Bandlängsrichtung um etwa halbe Einzelgliedlänge versetzt sind, wobei jedes Einzelglied in jeweils seinen beiden, in Bandlängsrichtung gerichteten Endbereichen, mittels quer zur Bandlängsrichtung gerichteten Achsen mit dem entsprechenden Endbereich des seitlich benachbarten Einzelgliedes gelenkig verbunden ist. Ein solches Gliederarmband ist z.B. in der FR-A-1 151 673 beschrieben.

Bei weiteren bekannten Gliederarmbändern wird eine Sicherung der montierten Einzelglieder durch Verformung der Enden der Achsen zu Anschlägen bzw. durch Aufschrauben von Anschlägen auf die Enden der Achse hergestellt. Eine solche Ausbildung ist nur mit großem Aufwand herstellbar und besitzt darüber hinaus ein unschönes optisches Aussehen.

Aufgabe der Erfindung ist es, ein Gliederarmband der eingangs genannten Art zu schaffen, das einfach montierbar und demontierbar ist.

Diese Aufgabe wird erfindungsgemäß dadurch gelöst, daß an den einander zugewandten Seitenflächen zweier Außenglieder jeweils ein Innenglied in Anlage und zwischen den beiden Innengliedern ein Schloßelement angeordnet ist, und daß die eine, an einem Außenglied angeordnete Achse eine sich durch entsprechende Ausnehmungen aller nebeneinander angeordneten Einzelglieder und des Schloßelements zum seitlich gegenüberliegenden Außenglied erstreckende Ganzachse und die andere Achse dieses Außengliedes eine an diesem Außenglied fest angeordnete und durch eine entsprechende Ausnehmung des benachbarten Innengliedes etwa bis zur Bandmitte in eine Halteausnehmung des Schloßelements hineinragende Halbachse ist, wobei die einander zugewandten, freien Enden der Halbachsen mittels des Schloßelements formschlüssig miteinander verbindbar sind. Auf diese Weise kann das Schloßelement zur Außenseite des Gliederarmbandes die gleiche Ausgestaltung besitzen wie die Einzelglieder und somit nicht als funktionelles, sondern nur als schmückendes Bauteil erkennbar sein. Sowohl die einfache Steckmontage als auch die Demontage erfolgt ohne eine Zerstörung oder Verformung von Bauteilen. Auch wird trotz leichter Beweglichkeit der Einzelglieder relativ zueinander sicher ein Lösen der Einzelglieder voneinander verhindert. Auf einfache Weise wird dabei die formschlüssige Verbindung dadurch erreicht, daß jedes der einander zugewandten freien Enden zweier Halbachsen eine radiale Erweiterung aufweist und beide radiale Erweiterungen gemeinsam von der Halteausnehmung des Schloßelements eine axiale Bewegung der Halbachsen voneinander weg sperrend, klammerartig umgreifbar sind. Dabei entspricht vorzugsweise der Querschnitt der Halteausnehmung weitgehend dem Querschnitt der beiden radialen Erweiterungen.

Sowohl ein einfach herstellbarer als auch leicht montierbarer Aufbau ergibt sich, wenn das Schloßelement eine Einführöffnung aufweist, die sich von der Halteausnehmung senkrecht zur Längserstreckung der Halbachsen nach außen erstreckt und durch die die beiden radialen Erweiterungen gemeinsam hindurchführbar sind.

Dadurch ist eine auch durch Maschinen durchführbare Steckmontage möglich.

Sind dabei die radialen Erweiterungen zylindrisch ausgebildet, so können sie leicht durch einen Drehvorgang hergestellt werden.

Sind die radialen Erweiterungen Kalotten und ergänzen sich die zueinander ragenden Kalotten annähernd zu einer Kugel, so besteht im Umfang des toleranzbedingten Spiels auch eine gewisse Verschwenkbarkeit der nebeneinander liegenden Einzelglieder quer zur Bandlängsrichtung.

Sind die radialen Erweiterungen von einer solchen Größe, daß sie durch die Ausnehmungen der Innenglieder hindurchführbar sind, so können die radialen Erweiterungen einteilig mit den Halbachsen ausgebildet sein.

Eine gleichmäßig geschlossene Seitenfläche der Außenglieder wird dadurch erreicht, daß die Ausnehmungen der Außenglieder zur Aufnahme der Ganzachsen zu den Innengliedern hin offene Grundbohrungen sind.

Ein Ausführungsbeispiel der Erfindung ist in der Zeichnung dargestellt und wird im Folgenden näher beschrieben. Es zeigen
Figur 1 eine perspektivische Ansicht nebeneinander angeordneter Einzelglieder eines Gliederarmbandes,
Figur 2 eine Ansicht in Bandlängsrichtung eines Schloßelements mit Halbachsen und Abschnitten der benachbarten Innenglieder,
Figur 3 eine perspektivische Explosionsansicht der Einzelglieder nach Figur 1,
Figur 4 eine Draufsicht auf ein erstes Ausführungsbeispiel eines Gliederbands,
Figur 5 eine Draufsicht auf ein zweites Ausführungsbeispiel eines Gliederbandes,
Figuren 6a bis 6d vier Ausführungsbeispiele einer Halbachse,
Figuren 7a bis 7f sechs Ausführungsbeispiele eines Schloßelements in Vor _ und Seitenansicht sowie den dazugehören _ den Halbachsen.

Das in den Figuren 1 bis 5 dargestellte Gliederarmband besteht aus mehreren nebeneinander angeordneten Reihen von, mit ihrer Form etwa gleichen Einzelgliedern, die in Bandlängsrichtung um etwa halbe Einzelgliedlänge versetzt sind.

Dabei sind zwischen zwei Außengliedern 1 an deren einander zugewandten Seitenflächen jeweils Innenglieder 2 in Anlage, zwischen denen ein in seinen äußeren Abmessungen etwa den anderen Einzelgliedern entsprechendes Schloßelement 3 angeordnet ist.

Wie insbesondere aus Figur 3 zu ersehen, sind die Innenglieder 2 in ihren beiden in Bandlängsrichtung gerichteten Endbereichen mit quer zu Bandlängsrichtung verlaufenden durchgehenden Ausnehmungen 4 ausgebildet.

An einem seiner in Bandlängsrichtung gerichteten Endbereiche ist auch das Außenglied 1 mit einer quer zur Bandlängsrichverlaufenden Ausnehmung 5 versehen, die als zum benachbarten Innenglied 2 hin offene Grundbohrung ausgebildet ist.

An seinem anderen Endbereich ist an dem Außenglied 1 eine Halbachse 6 angeordnet, die quer zur Bandlängsrichtung zu dem gegenüberliegenden Außenglied 1 hinragt.

Die Halbachse 6 zweier Außenglieder 1 ragen zueinander gerichtet, jeweils durch eine Ausnehmung 4 eines Innengliedes 2 bis zur Bandmitte in eine Halteausnehmung 7, die in einem Endbereich des Schloßelements 3 ausgebildet ist.

Die Halteausnehmung 7 ist mit einem solchen Querschnitt versehen, daß sie gleichzeitig beide an den freien Enden der zueinander gerichteten Halbachsen 6 angeordneten, radialen Erweiterungen 9 klammerartig umgreift und so ein voneinander Wegbewegen der Halbachsen sperrt.

Senkrecht zur Längserstreckung der Halbachsen 6 führt von der Halteausnehmung 7 eine Einführöffnung 8 nach außen, die einen solchen Querschnitt besitzt, daß die radialen Erweiterungen 9 beider Halbachsen 6 gemeinsam von außen in die Halteausnehmung 7 einführbar sind.

In dem der Halteausnehmung 7 entgegengesetzten Endbereich des Schloßelements 3 ist eine weitere durchgehende Ausnehmung 10 quer zur Bandlängsrichtung ausgebildet. Eine Achse 11 ist in dieser Ausnehmung 10 sowie in der einen der Ausnehmungen 4 der benachbarten Innenglieder 2 und mit ihren Endstücken in die Ausnehmungen 5 der Außenglieder 1 ragend angeordnet.

Wie in den Figuren 6a und 6d gezeigt ist, können die Halbachsen 6 einteilig mit einem Außenglied 1 ausgebildet sein.

Eine andere Ausbildungsform, bei der die Halbachse 6 an ihrem außengliedseitigen Ende stufenförmig ausgebildet und fest in eine entsprechende Stufenbohrung 12 eingesetzt ist, ist in Figur 6b dargestellt.

Figur 6c zeigt eine in eine Grundbohrung 13 des Außengliedes 1 eingesetzte Halbachse 6.

Mit Ausnahme der Figuren 6d und 7f, deren radiale Erweiterungen 9 zylindrisch sind, zeigen alle anderen Figuren Halbachen 6, deren radiale Erweiterungen 9 Kalotten sind, wobei zwei zueinander ragende Kalotten zweier sich gegenüberliegender Halbachsen sich annähernd zu einer Kugel ergänzen.

Die in Figur 7 dargestellten Schloßelemente 3 besitzen alle, zumindest annähernd einen rechteckigen Querschnitt.

In den Figuren 7a bis 7c sind Halteausnehmungen 7 und Einführöffnungen 8 durch eine Grundbohrung gebildet, die in Figur 7a in Bandlängsrichtung und in den Figuren 7b und 7c unter einem Winkel zur Bandlängsrichtung geneigt, nach außen münden.

In den Figuren 7d bis 7f sind Halteausnehmung 7 und Einführöffnung 8 durch eine in Bandlängsrichtung durchgehende Bohrung gebildet.

Bei allen Ausbildungen in Figur 7 sind im Bereich der Einführöffnung 8 und Halteausnehmung 7 quer zur Bandlängsrichtung schlitzartig Öffnungen 14 vorgesehen, deren Querschnitt geringer ist, als der Querschnitt der radialen Erweiterungen 9 und durch die die Halbachsen 6 zur Halteausnehmung 7 geführt sind.

Die radialen Erweiterungen 9 sind dadurch gebildet, daß in einem Abstand zum freien Ende der Halbachse 6 eine Ringnut 15 ausgebildet ist. Damit entspricht der Querschnitt der radialen Erweiterung 9 dem Querschnitt der Halbachse 6, so daß die Halbachse 6 mit den Erweiterungen 9 problemlos durch die Ausnehmungen 4 hindurchgeführt werden können.

Wie in den Figuren 4 und 5 zu sehen ist, kann das Schloßelement 3 entweder direkt neben den Innengliedern 2 (Figur 5) oder um halbe Länge versetzt zu den Innengliedern 2 (Figur 4) angeordnet sein.

Zum Zusammenbau, der in Figur 3 dargestellt ist, werden zuerst die Halbachsen 6 der Außenglieder 1 durch die einen Ausnehmungen 4 der Innenglieder 2 hindurchgeführt, bis die Erweiterungen 9 der Halbachsen 6 stirnseitig aneinander liegen. Danach wird das Schloßelement 3 in Bandlängsrichtung derart zwischen die beiden Innenglieder geschoben, daß die beiden radialen Erweiterungen 9 gemeinsam durch die Einführöffnung 8 in die Halteausnehmung 7 gelangen. Damit sind die Außenglieder 1, die Innenglieder 2 und das Schloßelement 3 in Bandquerrichtung fest miteinander verbunden.

Um diese Einheit auch in Bandlängsrichtung zu sichern, bei gleichzeitiger Bildung einer Anschlußachse für die in Bandlängsrichtung benachbarten Einzelglieder, wird die Ganzachse 11 durch die Ausnehmung 4 der Innenglieder 2 und die Ausnehmung 10 des Schloßelements 3 geführt.

## Patentansprüche

1. Gliederarmband, insbesondere Schmuck- oder Uhrarmband, mit mehreren nebeneinander angeordneten Reihen von Einzelgliedern (12), die in Bandlängsrichtung um etwa halbe Einzelgliedlänge versetzt sind, wobei jedes Einzelglied in jeweils seinen beiden in Bandlängsrichtung gerichteten Endbereichen mittels quer zu Bandlängsrichtung gerichteten Achsen (6, 11) mit dem entsprechenden Endbereich des seitlich benachbarten Einzelgliedes gelenkig verbindbar ist, dadurch gekennzeichnet, daß an den einander zugewandten Seitenflächen zweier Außenglieder (1) jeweils ein Innenglied (2) in Anlage und zwischen den beiden Innengliedern (2) ein Schloßelement (3) angeordnet ist, und daß die eine an einem Außenglied (1) angeordnete Achse eine sich durch entsprechende Ausnehmungen (4, 5, 10) aller nebeneinander angeordneter Einzelglieder und des Schloßelements (3) zum seitlich gegenüberliegenden Außenglied (1) erstreckende Ganzachse (11) und die andere Achse dieses Außengliedes (1) eine an diesem Außenglied (1) fest angeordnete und durch eine entsprechende Ausnehmung (4) des benachbarten Innenglieds (2) etwa bis zur Bandmitte in eine Halteausnehmung (7) des Schloßelements (3) hineinragende Halbachse (6) ist, wobei die einander zugewandten, freien Enden der Halbachsen (6) mittels des Schloßelements (3) formschlüssig miteinander verbindbar sind.

2. Gliederarmband nach Anspruch 1, dadurch gekennzeichnet, daß jedes der einander zugewandten, freien Enden zweier Halbachsen (6) eine radiale Erweiterung (9) aufweist und beide radialen Erweiterungen (9) gemeinsam von der Halteausnehmung (7) des Schloßelements (3) eine Axialbewegung der Halbachsen (6) voneinander weg sperrend, klammerartig umgreifbar sind.

3. Gliederarmband nach Anspruch 2, dadurch gekennzeichnet, daß das Schloßelement (2) eine Einführöffnung (8) aufweist, die sich von der Halteausnehmung (7) senkrecht zur Längserstreckung der Halbachsen (6) nach außen erstreckt und durch die die beiden radialen Erweiterungen (9) gemeinsam hindurchführbar sind.

4. Gliederarmband nach einem der vorhergehenden Ansprüche, dadurch gekennzeichnet, daß die radialen Erweiterungen (9) zylindrisch ausgebildet sind.

5. Gliederarmband nach einem der Ansprüche 1 bis 3, dadurch gekennzeichnet, daß die radialen Erweiterungen (9) Kalotten sind und die zueinander ragenden Kalotten sich annähernd zu einer Kugel ergänzen.

6. Gliederarmband nach einem der vorhergehenden Ansprüche, dadurch gekennzeichnet, daß die radialen Erweiterungen (9) durch die Ausnehmungen (4) der Innenglieder (2) hindurchführbar sind.

7. Gliederarmband nach einem der vorhergehenden Ansprüche dadurch gekennzeichnet, daß die Ausnehmungen (5) der Außenglieder (1) zur Aufnahme der Ganzachsen (11) zu den Innengliedern (2) hin offene Grundbohrungen sind.

## Claims

1. Articulated arm band, especially an ornamental bracelet or watch strap, with a plurality of rows of individual links (1, 2) arranged next to one another which are staggered in the direction along the band by approximately half the length of the individual links, in which each individual link can have, at both its end parts pointing in the direction along the band, a jointed connection with the corresponding end part of the laterally adjacent individual link by means of spindles (6, 11) directed transversely to the direction of the band, characterized in that an inner link (2) is seated against each of the facing side faces of two outer links (1) and a locking element (3) is positioned between the two inner links (2), and in that one of the spindles located at an outer link (1) is a complete spindle (11) extending through corresponding openings (4, 5, 10) in all the individual links positioned alongside one another and in the locking element (3) to the laterally opposite outer link (1), and the other spindle of this outer link (1) is a half-spindle (6) located rigidly on this outer link (1) and projecting through a corresponding opening (4) in the adjacent inner link (2) to about the centre of the band in a retaining opening (7) in the locking element (3), in which the facing free ends of the half-spindles (6) can be connected positively to one another by means of the locking element (3).

2. Articulated arm band according to Claim 1, characterized in that each of the facing free ends of two half-spindles (6) has a radial enlargement (9) and the two radial enlargements (9) can be encompassed jointly in a clamp-like manner by the retaining opening (7) of the locking element (3) in such a way as to block any axial movement of the half-spindles (6) away from one another.

3. Articulated arm band according to Claim 2, characterized in that the locking element (2) has an insertion opening (8) which extends outwards from the retaining opening (7) perpendicularly to the longitudinal extension of the half-spindles (6) and through which the two radial enlargements (9) can be passed jointly.

4. Articulated arm band according to one of the preceding Claims, characterized in that the radial enlargements (9) are of cylindrical design.

5. Articulated arm band according to one of Claims 1 to 3, characterized in that the radial enlargements (9) are spherical surfaces and that the spherical surfaces projecting towards one another approximately complement one another to form a sphere.

6. Articulated arm band according to one of the preceding Claims, characterized in that the radial enlargements (9) can be passed through the openings (4) of the inner links (2).

7. Articulated arm band according to one of the preceding Claims, characterized in that the openings (5) in the outer links (1) for receiving the complete spindles (11) are blind holes open towards the inner links (2).

## Revendications

1. Bracelet à maillons, en particulier bracelet de parure ou bracelet-montre, comportant plusieurs rangées, disposées l'une à côté de l'autre, de maillons individuels (1, 2) qui sont décalés d'environ une demi-longueur de maillon individuel dans la direction longitudinale du bracelet, étant précisé que chaque maillon individuel peut, dans respectivement ses deux zones d'extrémité orientées dans la direction longitudinale du bracelet, être relié, avec articulation, au moyen d'axes (6, 11) orientés perpendiculairement à la direction longitudinale du bracelet, avec la zone d'extrémité correspondante du maillon individuel latéralement voisin, bracelet caractérisé par le fait qu'un maillon intérieur (2) est respectivement disposé en appui contre les surfaces latérales, tournées l'une vers l'autre, de deux maillons extérieurs (1) et qu'un élément (3) de verrouillage est disposé entre les deux maillons intérieurs (2), et par le fait que le premier axe, disposé sur un maillon extérieur (1), est un axe entier (11) qui s'étend à travers des évidements appropriés (4, 5, 10) de tous les maillons individuels, disposés l'un à côté de l'autre, de l'élément (3) de verrouillage jusqu'à l'élément extérieur (1) situé latéralement en face, et par le fait que l'autre axe de ce maillon extérieur (1) est un demi-axe (6), qui est disposé solidairement sur ce maillon extérieur (1) et qui, par un évidement (4) approprié du maillon intérieur (2) voisin, pénètre à peu près jusqu'à l'axe géométrique du bracelet dans un évidement (7) de retenue de l'élément (3) de verrouillage, étant précisé que les extrémités libres tournées l'une vers l'autre, des demi-axes (6) peuvent être reliées l'une à l'autre de par la forme au moyen de l'élément (3) de verrouillage.

2. Bracelet à maillons selon la revendication 1, caractérisé par le fait que chacune des extrémités libres, tournées l'une vers l'autre, de deux demi-axes (6) présente un élargissement radial (9) et que les deux élargissements radiaux (9) peuvent être enserrés ensemble par l'évidement (7) de retenue de l'élément (3) de verrouillage, à la façon d'une pince, interdisant ainsi un mouvement axial des demi-axes (6) qui les éloignerait l'un de l'autre.

3. Bracelet à maillons selon la revendication 2, caractérisé par le fait que l'élément (2) de verrouillage présente une ouverture (8) d'introduction qui, depuis l'évidement (7) de retenue s'étend vers l'extérieur, perpendiculairement à l'extension longitudinale des demi-axes (6), ouverture par laquelle les deux élargissements radiaux (9) peuvent passer ensemble.

4. Bracelet à maillons selon l'une des revendications précédentes, caractérisé par le fait que les élargissements radiaux (9) sont de forme cylindrique.

5. Bracelet à maillons selon l'une des revendications 1 à 3, caractérisé par le fait que les élargissements radiaux (9) sont des calottes, et que les calottes qui se correspondent se complètent pour donner approximativement une sphère.

6. Bracelet à maillons selon l'une des revendications précédentes, caractérisé par le fait que les élargissements radiaux (9) peuvent passer par les évidements (4) des maillons intérieurs (2).

7. Bracelet à maillons selon l'une des revendications précédentes, caractérisé par le fait que les évidements (5) des maillons extérieurs (1) prévus pour recevoir les axes entiers (11) sont des perçages borgnes ouverts en direction des maillons intérieurs (2).
